# EUROPÄISCHE PATENTSCHRIFT

(11) **EP 3 413 400 B1**
(45) Veröffentlichungstag und Bekanntmachung des Hinweises auf die Patenterteilung: **08.09.2021**
(21) Anmeldenummer: 18175858.2
(22) Anmeldetag: 04.06.2018
(51) Int. Cl.: H01R 13/11, H01R 13/405, H01R 25/16, H01R 31/08, H01R 9/26, H01R 43/16

(54) **QUERVERBINDERKAMM**
TRANSVERSE CONNECTOR COMB
PEIGNE DE RACCORDEMENT TRANSVERSAL

(30) Priorität: 09.06.2017 DE 202017103476 U
(43) Veröffentlichungstag der Anmeldung: 12.12.2018
(73) Patentinhaber: Weidmüller Interface GmbH & Co. KG, 32758 Detmold (DE)
(72) Erfinder: BUSCH, Gerald, 32791 Lage (DE)
(74) Vertreter: Specht, Peter

(56) Entgegenhaltungen:
- EP-A2- 0 712 267
- EP-A2- 1 347 535

## Beschreibung

Die Erfindung bezieht sich auf einen Querverbinderkamm nach dem Oberbegriff des Anspruchs 1.

Ein gattungsgemäßer Querverbinderkamm ist aus der EP 1 347 535 A2 oder der EP 2 367 244 A1 bekannt. Der Querverbinderkamm dient dazu, zwei oder mehr aneinander gereihte Elemente, insbesondere Reihenklemmen eines Reihenklemmenblockes in Anreihrichtung leitend miteinander zu verbinden. Der Begriff der Reihenklemme ist hehr weit zu fassen und umfasst auch anreihbare Gehäuse für Elektroniken oder anreihbare Relaissockel oder dgl. Der Querverbinder weist dazu einen kammartigen Aufbau mit einem Rückenteil und senkrecht von dem Rückenteil abstehenden Steckkontakten auf, die zum Einstecken in korrespondierende Kontakte der Reihenklemmen des Reihenklemmenblocks ausgelegt sind. Für die verschiedensten Einsatzfälle wird eine unterschiedliche Anzahl von Steckkontakten benötigt. Beispielsweise an Sollbruchstellen der Stromschiene kann der Querverbinderkamm durch Abbrechen überschüssiger Steckkontakte konfiguriert werden. Der Querverbinderkamm wird u.a. in Schaltschränken oder ähnlichen elektrischen Anlagen an den Reihenklemmenanordnungen montiert.

Zum technologischen Hintergrund wird noch die EP 0 712 267 A2 genannt.

Der Erfindung liegt die Aufgabe zugrunde, in konstruktiv einfachster Weise einen Querverbinderkamm der eingangs näher beschriebenen Art so zu gestalten, dass sich seine Eigenschaften, insbesondere seine Federeigenschaften auch im Dauereinsatz möglichst wenig verschlechtern.

Die gestellte Aufgabe wird durch den Gegenstand des Anspruchs 1 gelöst. Derart wird sichergestellt, dass sich die Federeigenschaften auch im Dauereinsatz kaum verschlechtern.

Es ist dabei vorteilhaft und in Hinsicht auf die Fertigung kostengünstig, dass die Metallbaugruppe aus zwei zusammenmontierten bzw. -gefügten Gleichteilen besteht. Dies ist auf einfache Weise dadurch realisierbar, dass die zwei Gleichteile jeweils einer Querverbindungsstromschiene, eines der Federbeine und einen der Stege aufweisen. Die zwei Gleichteile - insbesondere metallische im Stanz-/Biegeverfahren hergestellte Metallteile - werden separat gefertigt und dann bei der Montage zu der gesamten Metallbaugruppe zusammengesetzt und ggf. anschließend zur Ausbildung eines Griffabschnittes/-teils mit Kunststoff umspritzt. Dies ist gegenüber einer Lösung, wie sie beispielsweise die US 7,160,145 B2 zeigt, einfacher und spart Metallverschnitt.

Es ist vorgesehen sein, dass an beiden der Federbeinchen jeweils eine der Einrichtungen zur Federwegbegrenzung ausgebildet ist. Dabei ist r einfach und kostengünstig vorgesehen, dass an beiden der Federbeinchen jeweils ein in Richtung des jeweils anderen Federbeines gerichteter Steg als die jeweilige Einrichtung zur Federwegbegrenzung vorgesehen bzw. ausgebildet ist. Die Begrenzung bzw. Bemessung des Steges erfolgt derart, dass eine plastische Verformung weitgehend vermieden wird.

Anhand der beiliegenden Zeichnungen wird die Erfindung noch näher erläutert. Es zeigen:
- Figur 1: in a) bis c) verschiedene Ansichten eines Querverbinderkammes mit zwei Steckkontakten und in d) eine Draufsicht auf die Anordnung aus a) bis c) mit nur jeweils einem Federbein der Steckkontakte; und
- Figur 2: in a) eine perspektivische Ansicht und eine Seitenansicht eines Teils einer Metallbaugruppe des Querverbinderkammes aus Fig. 1.

Der in Fig. 1a) bis d) abgebildete Querverbinderkamm 1 dient dazu, zwei oder mehr aneinander gereihte Reihenklemmen eines Reihenklemmenblockes in Anreihrichtung leitend miteinander zu verbinden. Der Querverbinder weist dazu einen kammartigen Aufbau mit einem Rückenteil 3 und senkrecht von dem Rückenteil abstehende Steckkontakte 6 auf, die zum Einstecken in korrespondierende Kontakte der Reihenklemmen des (hier nicht abgebildeten) Reihenklemmenblocks ausgelegt sind.

Der Querverbinderkamm 1 weist eine Metallbaugruppe 2 auf, die im Bereich des Rückenteils 3 mit einer Kunststoffbeschichtung 4 versehen sein kann, um eine Isolierung und/oder ein Griffteil auszubilden.

Die Metallbaugruppe 2 weist wie der gesamte Querverbinderkamm 1 ebenfalls einen kammartigen Aufbau mit einem Stromschienenrücken 5 auf. Senkrecht zu diesem Stromschienenrücken 5 ist eine Mehrzahl der federnd ausgelegten Stecckontakte 6 ausgebildet.

Die Metallbaugruppe 2 besteht vorzugsweise aus zwei Teilen, insbesondere zwei Gleichteilen, die jeweils ebenfalls einen kammartigen Aufbau aufweisen.

Die Steckkontakte 6 sind vorzugsweise lösbar mit dem Stromschienenrücken 5 verbunden. Dazu können Einkerbungen 7 zwischen den jeweiligen Teilen der Steckkontakte 6 und dem Stromschienenrücken 5 ausgebildet sein. Derart können einzelne der Steckkontakte 6 je nach benötigter Konfiguration aus dem Querverbinderkamm 1 ausgebrochen werden.

Die Steckkontakte 6 sind vorzugsweise als Federkontakte ausgebildet, die aus zwei im Bereich ihrer freien Enden genau oder nahe zusammenliegenden Federbeinen 6a, 6b bestehen. An ihren gegenüberliegenden Enden gehen diese Federbeine 6a, 6b jeweils in eine Querverbindungsstromschiene 5a, 5b über. Die beiden Querverbindungsstromschienen 5a, 5b liegen im montierten Zustand direkt aufeinander. Sie sind hier direkt miteinander leitend verbunden, beispielsweise durch ein Zusammenheften oder auf andere Weise. Derart bilden die zwei Querverbindungsstromschienen 5a, 5b hier zusammen den Stromschienenrücken aus und bilden mit den Steckkontakten 6 die gesamte Metallbaugruppe 2.

Zwischen ihren freien Enden und der jeweiligen Querverbindungsstromschiene 5a, 5b sind die Federbeine 6a, 6b der jeweiligen Steckkontakte 6 gebogen ausgebildet, derart, dass zwischen den jeweiligen freien Enden und den Querverbindungsstromschienen 5a, 5b jeweils ein Federbereich 8 ausgebildet ist. Die Stecckontakte 6 sind derart in einfacher Weise als Federkontakte ausgebildet.

Der in dem Federbereich 8 gegebene maximale Abstand der Federbeinchen 6a, 6b sei mit S bezeichnet. Beim Einstecken in einen entsprechenden Gegenkontakt der Reihenklemmen, der beispielsweise als eine Öffnung in einer korrespondierenden Stromschiene der jeweiligen Reihenklemmen ausgebildet sein kann, werden die beiden Federbeinchen 6a, 6b im Federbereich 8 aufeinander zu bewegt, so dass sich ihr Abstand S im Federbereich 8 um den Betrag verringert, den die Öffnung kleiner ist als der Abstand S.

Damit die Federwirkung der Feder-Steckkontakte 6 auch im Dauereinsatz gut erhalten bleibt, ist an einem oder an beiden der Federbeinchen 6a, 6b eine Einrichtung zur Federwegbegrenzung ausgebildet. Diese Einrichtung weist wenigstens einen Steg 9a auf, der winklig, insbesondere senkrecht, zu dem jeweiligen Federbein 6a bzw. 6b in Richtung des jeweiligen anderen Federbeinchens 6b bzw. 6a ausgerichtet ist und derart ausgerichtet ist, dass er bei der Verringerung des Abstandes S zwischen den beiden Federbeinen 6a, 6b an dem jeweils anderen Federbein 6a, 6b anschlägt.

Da die maximale Länge X dieses Steges 9a kleiner ist als der Abstand der Federbeine 6a, 6b in dem Bereich, in dem er angeordnet ist - vorzugsweise um wenigstens 30% kleiner ist - können die Federbeine immer noch um den Weg S - X begrenzt aufeinander zu bewegt werden. Dieser Weg S - X muss kleiner sein als die Öffnungsweite der zu kontaktierenden Öffnung.

Es ist bevorzugt, dass an jedem der beiden Federbeine 6a, 6b ein entsprechender Steg 9a, 9b vorgesehen bzw. ausgebildet ist. Diese Stege 9a, 9b sind vorzugsweise gleich ausgebildet. Die gesamte Metallbaugruppe 2 kann derart vorteilhaft aus zwei Gleichteilen gefertigt werden, die jeweils aus einer Querverbindungsstromschiene 5a bzw. 5b, den Federbeinchen 6a bzw. 6b und den Stegen 9a bzw. 9b besteht. Vorzugsweise sind die Teile der Metallbaugruppe 2, insbesondere die Gleichteile der Metallbaugruppe, als einstückige Stanz-Biegeteile aus Metallblech ausgebildet. Bei einer Verwendung von zwei Gleichteilen zur Realisierung der Metallbaugruppe können diese einfach auf die gleiche Weise gefertigt werden.

Die Erfindung ist nicht auf das dargestellte Ausführungsbeispiel beschränkt. Wesentlich ist, dass einer, mehrere und/oder sämtliche der Steckkontakte 6 mit einer Einrichtung zur Federwegbegrenzung versehen sind.

**Bezugszeichen**

| | |
|---|---|
| Querverbinderkamm | 1 |
| Metallbaugruppe | 2 |
| Rückenteil | 3 |
| Kunststoffbeschichtung | 4 |
| Stromschienenrücken | 5 |
| Querverbindungsstromschiene | 5a, 5b |
| Steckkontakte | 6 |
| Federbeine | 6a, b |
| Einkerbungen | 7 |
| Federbereich | 8 |
| Stege | 9a, b |
| Länge | X |
| Abstand | S |

## Patentansprüche

1. Querverbinderkamm (1) mit einer Metallbaugruppe (2), die mit Steckkontakten (6) versehen ist, die jeweils zwei Federbeine (6a, 6b) aufweisen, die in einem Federbereich (8) zueinander beabstandet ausgebildet sind und die zum Erreichen einer Kontaktstellung in dem Federbereich (8) aufeinander zu bewegbar sind, wobei einem oder mehreren der Steckkontakte (6) jeweils eine Einrichtung zur Begrenzung des Federweges zugeordnet ist, wobei die Metallbaugruppe (2) aus zwei Gleichteilen besteht, wobei an beiden der Federbeinchen (6a, 6b) jeweils eine der Einrichtungen zur Federwegbegrenzung ausgebildet ist, **dadurch gekennzeichnet, dass** die jeweilige Einrichtung zur Begrenzung des Federweges wenigstens einen Steg (9a) aufweist, der winklig, insbesondere senkrecht, zu dem jeweiligen Federbein (6a bzw. 6b) in Richtung des jeweiligen anderen Federbeinchens (6b bzw. 6a) ausgerichtet ist und derart ausgerichtet ist, dass er bei der Verringerung des Abstandes S zwischen den beiden Federbeinen (6a, 6b) an dem jeweils anderen Federbein (6a, 6b) anschlägt.

2. Querverbinderkamm (1) nach Anspruch 1, **dadurch gekennzeichnet, dass** die zwei Gleichteile jeweils eine Querverbindungsstromschiene (5a, 5b), eines der Federbeine (6a, 6b) und einen der Stege (9a, 9b) aufweisen.

3. Querverbinderkamm (1) nach Anspruch 1 oder 2, **dadurch gekennzeichnet, dass** die zwei Gleichteile separat gefertigt sind und zu der Metallbaugruppe zusammengesetzt sind und ggf. mit einem Kunststoff zum Ausbilden eines Griffteils umspritzt sind.

4. Querverbinderkamm (1) nach einem der vorstehenden Ansprüche, **dadurch gekennzeichnet, dass** die maximale Länge (X) des jeweiligen Steges (9a, 9b) kleiner ist als der Abstand der Federbeine (6a, 6b) in dem Bereich, in dem er angeordnet ist, in einem nicht kontaktierten Zustand.

## Claims

1. Cross-connector comb (1) having a metal assembly (2) which is provided with plug-in contacts (6) which each have two spring legs (6a, 6b) which are designed to be spaced apart from one another in a spring region (8) and which can be moved towards one another in the spring region (8) in order to reach a contact position, wherein one or more of the plug-in contacts (6) are each assigned a device for limiting the spring travel, wherein the metal assembly (2) consists of two identical parts, wherein one of the devices for limiting the spring travel is formed on each of the two spring legs (6a, 6b), **characterized in that** the respective device for limiting the spring travel has at least one web (9a) which is arranged at an angle, in particular perpendicularly, to the respective spring leg (6a or 6b) in the direction of the respective other spring leg (6a or 6b) and is aligned in such a way that it abuts against the respective other spring leg (6a, 6b) when the distance S between the two spring legs (6a, 6b) is reduced.

2. Cross-connector comb (1) according to claim 1, **characterized in that** the two identical parts each comprise a cross-connector busbar (5a, 5b), one of the spring legs (6a, 6b) and one of the webs (9a, 9b).

3. Cross-connector comb (1) according to claim 1 or 2, **characterized in that** the two identical parts are manufactured separately and are assembled to form the metal assembly and, optionally, are extrusion-coated with a plastic for forming a handle part.

4. Cross-connector comb (1) according to one of the preceding claims, **characterized in that** the maximum length (X) of the respective web (9a, 9b) is smaller than the distance between the spring legs (6a, 6b) in the area in which it is arranged, in a non-contacted state.

## Revendications

1. Peigne de connexion transversale (1) comportant un ensemble métallique (2), qui est pourvu de contacts enfichables (6) qui présentent chacun deux jambes de ressort (6a, 6b) qui sont réalisées à distance l'une de l'autre dans une zone de ressort (8) et qui peuvent être déplacées l'une vers l'autre pour atteindre une position de contact dans la zone de ressort (8), un dispositif de limitation de la course de ressort étant associé à un ou plusieurs des contacts enfichables (6), l'ensemble métallique (2) étant constitué de deux parties identiques, un des dispositifs de limitation de la course de ressort étant formé sur chacune des deux jambes de ressort (6a, 6b),
**caractérisé en ce que** le dispositif respectif de limitation de la course de ressort présente au moins une branche (9a) qui est orientée selon un angle, en particulier perpendiculairement, par rapport à la jambe de ressort respective (6a ou 6b) en direction de l'autre jambe de ressort respective (6b ou 6a) et est orientée de telle sorte que, lorsque la distance S entre les deux jambes de ressort (6a, 6b) diminue, elle vient buter contre l'autre jambe de ressort respective (6a, 6b).

2. Peigne de connexion transversale (1) selon la revendication 1, **caractérisé en ce que** les deux parties identiques présentent chacune une barre conductrice de connexion transversale (5a, 5b), une des jambes de ressort (6a, 6b) et une des branches (9a, 9b).

3. Peigne de connexion transversale (1) selon la revendication 1 ou 2, **caractérisé en ce que** les deux parties identiques sont fabriquées séparément et assemblées pour former l'ensemble métallique et sont éventuellement surmoulées avec une matière plastique pour former une partie de préhension.

4. Peigne de connexion transversale (1) selon l'une des revendications précédentes, **caractérisé en ce que** la longueur maximale (X) de la branche respective (9a, 9b) est inférieure à la distance entre les jambes de ressort (6a, 6b) dans la zone dans laquelle elle est disposée, dans un état sans contact.
